# EUROPÄISCHE PATENTSCHRIFT

(11) **EP 2 282 845 B1**
(45) Veröffentlichungstag und Bekanntmachung des Hinweises auf die Patenterteilung: **14.09.2016**
(21) Anmeldenummer: 09761417.6
(22) Anmeldetag: 03.06.2009
(51) Int. Cl.: B05B 15/06, B65D 83/14

(54) **APPLIKATOR ZUR APPLIKATION EINER DICHTMASSE AUF EINE BÖRDELNAHT UND ZUGEHÖRIGES BETRIEBSVERFAHREN**
APPLICATOR FOR APPLYING A SEALING COMPOUND TO AN EDGE-RAISED SEAM AND ASSOCIATED OPERATING METHOD
APPLICATEUR PERMETTANT L'APPLICATION D'UNE MASSE D'ÉTANCHÉITÉ SUR UN JOINT À BORDS RELEVÉS ET PROCÉDÉ DE FONCTIONNEMENT CORRESPONDANT

(30) Priorität: 12.06.2008 DE 102008027994
(43) Veröffentlichungstag der Anmeldung: 16.02.2011
(73) Patentinhaber: Dürr Systems GmbH, 74321 Bietigheim-Bissingen (DE)
(72) Erfinder: RADEMACHER, Lothar, 74321 Bietigheim-Bissingen (DE)
(74) Vertreter: Beier, Ralph
(86) Internationale Anmeldenummer: PCT/EP2009/003974
(87) Internationale Veröffentlichungsnummer: WO 2009/149854

(56) Entgegenhaltungen:
- WO-A-00/09438
- US-A- 3 402 741
- US-A- 5 156 593

## Beschreibung

Die Erfindung betrifft einen Applikator zur Applikation eines Beschichtungsmittels auf ein Bauteil, insbesondere zur Applikation einer Dichtmasse auf eine Bördelnaht an einer Rückseite eines Kraftfahrzeug-Karosseriebauteils, wobei der Applikator insbesondere durch einen Spalt zwischen zwei überlappenden Kraftfahrzeug-Karosseriebauteilen hindurch ragen kann.

Kraftfahrzeug-Karosseriebauteile (z.B. Türen oder Hauben) weisen oftmals sogenannte Bördelnähte auf, bei denen ein Blechteil um eine Kante eines anderen Blechteils herum gebördelt ist, wobei die beiden Blechteile dann miteinander verklebt sein können. Hierbei besteht die Gefahr, dass Feuchtigkeit in den Spalt zwischen den beiden Blechteilen eindringt und dort zu Korrosion führt. Es ist deshalb bekannt, eine Dichtmasse auf die Bördelnaht zwischen den beiden Blechteilen aufzubringen, um die Bördelnaht abzudichten und dadurch das Eindringen von Feuchtigkeit und damit verbundene Korrosion sicher zu verhindern.

Die Applikation der Dichtmasse auf die Bördelnaht erfolgt bei der Beschichtung von Türen von Kraftfahrzeugkarosserien in der Praxis manuell durch Werker, die zunächst die jeweilige Tür öffnen und dann die Dichtmasse manuell auf die Bördelnaht auftragen. Sofern sich die Bleche nicht überlappen, ist auch eine manuelle Applikation bei geschlossener Tür möglich.

Nachteilig an dieser manuellen Applikation der Dichtmasse auf die Bördelnaht sind jedoch der hohe personelle Aufwand und die damit verbundenen Kosten.

Darüber hinaus wurden im Stand der Technik Versuche unternommen, um die Dichtmasse automatisch durch einen Beschichtungsroboter auf die Bördelnaht aufzubringen. Diese Versuche zur Automatisierung der Applikation der Dichtmasse sind jedoch bisher in der Praxis aus verschiedenen Gründen mit erheblichen Problemen verbunden.

Zum Einen konnte die Dichtmasse bei Türen und Hauben von Kraftfahrzeugkarosserien nur dann auf die Bördelnaht aufgebracht werden, wenn die Türen bzw. Hauben zuvor geöffnet werden, was mit einem zusätzlichen Aufwand verbunden ist.

Zum Anderen erfordert die Applikation der Dichtmasse auf die Bördelnaht eine extrem hohe Positionierungsgenauigkeit des verwendeten Beschichtungsroboters, die nur durch eine sensorgestützte Positionsregelung mit einer Nachführung der Roboterposition entsprechend den ermittelten Positionsabweichungen möglich ist. Bei einer automatischen Applikation der Dichtmasse auf die Bördelnaht stellt der apparative Aufwand zur Erreichung der erforderlichen Positionierungsgenauigkeit die aufgrund der Personaleinsparung erzielbare Wirtschaftlichkeit in Frage.

Aus dem älteren, nachveröffentlichten Patent DE 10 2007 037 865 B3 ist ferner ein Applikator bekannt, der eine automatische, robotergestützte Applikation von Dichtmasse auf eine Bördelnaht ermöglicht. Hierzu weist der bekannte Applikator ein nachgiebiges Gelenk auf, wodurch die Anforderungen an die Positionierungsgenauigkeit des verwendeten Roboters auf ein vertretbares Maß reduziert werden.

Problematisch bei der Abdichtung von Bördelnähten im Bereich von Kraftfahrzeugtüren ist die Tatsache, dass sich die Kraftfahrzeugtüren im geschlossenen Zustand aufgrund des crashfreundlichen Aufbaus der Kraftfahrzeugtüren hinter den jeweiligen Kotflügel schieben. Dies hat zur Folge, dass der patentgemäße Applikator gemäß DE 10 2007 037 865 B3 nicht durch den Spalt zwischen der Kraftfahrzeugtür und dem Kotflügel hindurchgeschoben werden kann, da diese Bauteile einander überlappen. Bei der Abdichtung von Bördelnähten im Bereich von Kraftfahrzeugtüren müssen die Kraftfahrzeugtüren deshalb bisher geöffnet werden, um die Bördelnähte für die Applikation der Dichtmasse zugänglich zu machen.

Das Öffnen der Kraftfahrzeugtüren für die Applikation der Dichtmasse auf die jeweilige Bördelnaht erfordert jedoch Taktzeit, die für die eigentliche Applikation der Dichtmasse verloren geht. Dies kann unter Umständen dazu führen, dass für die Applikation der Dichtmasse auf die verschiedenen Bördelnähte der Kraftfahrzeugkarosserie mehrere Arbeitstakte erforderlich sind.

Darüber hinaus erfordert das Öffnen der Kraftfahrzeugtüren für die Applikation der Dichtmasse auf die Bördelnähte einen zusätzlichen Handhabungsroboter, was mit erhöhten Investitionskosten und einem größeren Platzbedarf in der Lackieranlage verbunden ist.

Ferner ist zum Stand der Technik noch hinzuweisen auf US 2 968 441.

Schließlich wird noch auf folgenden Stand der Technik hingewiesen:
DE 10 2007 036 585 A1, JP 2001-149841, JP 07275766, DE 10 2004 039 684 A1, DE 199 45 537 C1, JP 7-232110, US 3 402 741, DE 10 2007 037 865 B3, US 29 68 441, US 4 368 686, WO 00/09438, Präsentation von Dr. Stefan Meier von Daimler auf DFO-Tagung "Automatisierte Nahtabdichtung an Türen und Klappen im angebauten Zustand", 22.04.2008, DE 199 36 716 A1, EFTEC-Präsentation zur Bördelnahtabdichtung "Automatische Bördelnahtversiegelung in der Lackiererei - eine echte Herausforderung zur Kostensenkung", Bruno Stegmaier et al., Sealing Nozzle Catalogue von EFTEC "SEALING NOZZLE EXAMPLE CATALO-GUE", WO 2009/149854 A1, Artikel "Formgedächtnislegierungen", Dr.-Ing. Dirk Helm, Präsentation auf SCA-Kundentagen.

Der Erfindung liegt deshalb die Aufgabe zugrunde, einen Applikator zu schaffen, der es ohne Öffnen einer Kraftfahrzeugtür ermöglicht, eine auf der Rückseite der Kraftfahrzeugtür befindliche Bördelnaht mit Dichtmasse abzudichten.

Allgemein liegt der Erfindung die Aufgabe zugrunde, einen Applikator zu schaffen, der durch einen Spalt zwischen überlappenden Bauteilen hindurch ragen kann, um auf der Rückseite der Bauteile ein Beschichtungsmittel (z.B. Dichtmasse) zu applizieren.

Darüber hinaus liegt der Erfindung die Aufgabe zugrunde, ein Betriebsverfahren für einen derartigen Applikator anzugeben.

Diese Aufgabe wird durch einen erfindungsgemäßen Applikator bzw. ein entsprechendes Betriebsverfahren gemäß den nebengeordneten Ansprüchen gelöst.

Die Erfindung umfasst die allgemeine technische Lehre, den Applikator so zu gestalten, dass der Applikator auch durch einen Spalt zwischen überlappenden Bauteilen hindurch von der Vorderseite auf die Rückseite der Bauteile ragen kann, um auf der Rückseite der Bauteile Beschichtungsmittel zu applizieren. Beispielsweise kann der Applikator hierbei in Längsrichtung der Bördelnaht in den Spaltbereich eingeführt werden, was beispielsweise am stirnseitigen Ende eines Spaltbereichs möglich ist.

Die Erfindung sieht deshalb einen Düsenträger (z.B. ein Rohr) vor, der mehrfach gekrümmt ist und es dadurch ermöglicht, die von dem Düsenträger geführte Düse durch den Spalt zwischen den überlappenden Bauteilen hindurch auf der Rückseite der Bauteile zu positionieren, um dort Beschichtungsmittel zu applizieren.

Vorzugsweise ist der Düsenträger im Wesentlichen doppel-L-förmig, d.h. der Düsenträger besteht im Wesentlichen aus zwei aneinander angrenzenden, jeweils L-förmigen Abschnitten. Es ist jedoch alternativ auch möglich, dass der Düsenträger im Wesentlichen S-förmig ist. Entscheidend ist lediglich, dass der Düsenträger so geformt ist, dass der Düsenträger die Düse durch den Spalt zwischen den benachbarten überlappenden Bauteilen hindurch auf der Rückseite der Bauteile in der für den Beschichtungsprozess erforderlichen Weise positionieren kann.

In einem bevorzugten Ausführungsbeispiel weist der Düsenträger an seinem distalen Ende einen im Wesentlichen U-förmigen Abschnitt mit einem distalen Schenkel, einem proximalen Schenkel und einem Verbindungsschenkel auf, wobei der Verbindungsschenkel den proximalen Schenkel mit dem distalen Schenkel verbindet. Im Betrieb umgreift der U-förmige Abschnitt des Düsenträgers dann eine Seitenkante des zu beschichtenden Bauteils durch einen Spalt hindurch, so dass sich der distale Schenkel mit der Düse hinter dem zu beschichtenden Bauteil und der proximale Schenkel vor dem zu beschichtenden Bauteil befindet, während der Verbindungsschenkel des U-förmigen Abschnitts durch den Spalt hindurchragt. Hierbei ist die Düse an dem distalen Schenkel des U-förmigen Abschnitts angeordnet bzw. direkt in diesen integriert und gibt das Beschichtungsmittel von hinten nach vorne auf die Rückseite des zu beschichtenden Bauteils ab. Der proximale Schenkel und/oder der distale Schenkel des U-förmigen Abschnitts des Düsenträgers haben vorzugsweise eine Schenkellänge von mehr als 2cm, 4cm, 6cm oder mehr als 10cm, wobei die vorteilhafte Schenkellänge von der Bauteilgeometrie abhängt.

In dem vorstehend beschriebenen bevorzugten Ausführungsbeispiel mit einem U-förmigen Abschnitt an dem distalen Ende des Düsenträgers weist der Düsenträger vorzugsweise drei Krümmungen auf, nämlich - von der Düse ausgehend - zunächst zwei Krümmungen mit derselben Krümmungsrichtung und dann eine Krümmung mit einer entgegengesetzten Krümmungsrichtung. Die Erfindung ist jedoch hinsichtlich des Düsenträgers nicht auf eine bestimmte Anzahl von Krümmungen beschränkt. Vielmehr umfasst die Erfindung auch Applikatoren mit einem Düsenträger mit zwei oder mehr als drei Krümmungen. Entscheidend ist lediglich, dass der Düsenträger so geformt ist, dass er durch einen Spalt zwischen zwei benachbarten, seitlich überlappenden Bauteilen hindurch auf die Rückseite der Bauteile ragen kann.

Zwischen den einzelnen Krümmungen weist der Düsenträger vorzugsweise im Wesentlichen gerade Abschnitte auf, jedoch kann im Rahmen der Erfindung in Abhängigkeit von der Bauteilgeometrie im Bereich des Spalts auch ein kontinuierlich gekrümmter Düsenträger zum Einsatz kommen.

Weiterhin sind die einzelnen Krümmungen des Düsenträgers vorzugsweise im Wesentlichen rechtwinklig. Es ist jedoch alternativ auch möglich, dass die einzelnen Krümmungen des Düsenträgers jeweils einen Krümmungswinkel von mindestens 70° oder mindestens 80° aufweisen. Darüber hinaus ist es möglich, dass die einzelnen Krümmungen des Düsenträgers jeweils einen Krümmungswinkel von höchstens 110° oder höchstens 100° aufweisen.

Weiterhin ist zu erwähnen, dass der Düsenträger vorzugsweise in einer Ebene verläuft. Es ist jedoch in Abhängigkeit von der Bauteilgeometrie im Bereich des Spalts theoretisch auch möglich, dass die einzelnen Schenkel des Düsenträgers nicht in einer Ebene verlaufen.

In einem bevorzugten Ausführungsbeispiel der Erfindung weist der Düsenträger vier Schenkel auf, die jeweils rechtwinklig zueinander angewinkelt sind und eine Doppel-L-Form bilden. Der distale Schenkel des Düsenträgers verläuft hierbei im Wesentlichen parallel zur Bauteilrückseite und appliziert das Beschichtungsmittel (z.B. Dichtmasse) vorzugsweise im Wesentlichen rechtwinklig zu der Bauteilrückseite. An diesen distalen Schenkel grenzen zwei weitere Schenkel an, die durch den Spalt hindurch ragen und rechtwinklig zueinander angewinkelt sind. Schließlich ist ein proximaler Schenkel vorgesehen, der beispielsweise von einem Beschichtungsroboter positioniert wird.

Es wurde bereits vorstehend erwähnt, dass der Düsenträger vorzugsweise ein hohles Zuleitungsrohr ist, durch welches das Beschichtungsmittel zu der Düse geleitet wird. Die Erfindung beansprucht jedoch auch Schutz für eine alternative Ausführungsform, bei welcher der Düsenträger lediglich eine mechanische Funktion hat und nicht zur Durchleitung des Beschichtungsmittels dient, wobei das Beschichtungsmittel dann beispielsweise durch eine in den Düsenträger eingelassene Schlauchleitung zu der Düse fließen kann.

Weiterhin ist zu erwähnen, dass der Düsenträger aus einem Material besteht, das elastisch ist und ein Formgedächtnis aufweist. Dies bietet den Vorteil, dass der Düsenträger nach einer Kollision mit den zu beschichtenden Bauteilen wieder seine ursprüngliche und konstruktiv vorgegebene Form einnimmt, was für eine hochpräzise Positionierung der Düse erforderlich ist. Erfindungsgemäß handelt es sich bei dem Material mit einem Formgedächtnis um eine Nickel-Titan-Legierung, wie beispielsweise TitanFlex^{®}.

Ferner besteht im Rahmen der Erfindung die Möglichkeit, dass der Applikator mindestens eine zusätzliche weitere Düse aufweist, wie beispielsweise eine Flatstream-Düse, eine Rundstrahl-Düse, eine Airless-Düse oder eine weitere Düse zur Bördelnahtabdichtung. Dies ermöglicht einen Kombinationsbetrieb, bei dem mit demselben Applikator abwechselnd Bördelnähte abgedichtet werden und sonstige Beschichtungen vorgenommen werden bzw. sonstiges Beschichtungsmittel appliziert wird.

Darüber hinaus umfasst die Erfindung nicht nur den vorstehend beschriebenen erfindungsgemäßen Applikator als einzelnes Bauteil, sondern auch eine Beschichtungsanlage zur Bördelnahtabdichtung an Kraftfahrzeug-Karosseriebauteilen mit einem solchen Applikator.

Bei einer derartigen Beschichtungsanlage ist vorzugsweise eine Vermessungseinrichtung vorgesehen, welche die Geometrie des Applikators und insbesondere des Düsenträgers vermisst, um zu überprüfen, ob der Düsenträger noch die konstruktionsbedingt vorgegebene Form hat oder aufgrund einer Kollision mit den zu beschichtenden Bauteilen zwischenzeitlich verformt wurde. Eine derartige Vermessungseinrichtung kann beispielsweise eine Lichtschranke aufweisen, welche die Außenkontur des Applikators und insbesondere des Düsenträgers erfasst.

Ferner weist die erfindungsgemäße Beschichtungsanlage vorzugsweise eine Reinigungsvorrichtung auf, um den Applikator bzw. die Düse abzublasen und von eventuell anhaftendem Beschichtungsmaterial zu reinigen und/oder mit einem Spülmittel zu spülen, wobei derartige Reinigungsvorrichtungen aus dem Stand der Technik bekannt sind und deshalb nicht näher beschrieben werden müssen.

Hierbei ist es vorteilhaft, wenn die Vermessungseinrichtung zur Vermessung der Geometrie des Applikators in die Reinigungsvorrichtung baulich integriert wird. Zum Einen wird dadurch Bauraum gespart. Zum Anderen kann die Geometrie des Applikators auf diese Weise während des Reinigens vermessen werden, wodurch Taktzeit gespart wird.

Ferner kann auch der erfindungsgemäße Applikator zwischen dem Düsenträger und dem zur Befestigung an dem Roboter dienenden Anschlussflansch ein Gelenk aufweisen, das eine Ausweichbewegung des Düsenträgers relativ zu dem Anschlussflansch ermöglicht. Dies bietet den Vorteil, dass eine Kollision zwischen dem Applikator und den zu beschichtenden Bauteilen nicht sofort zu einer Beschädigung des Applikators führt, da der Düsenträger aufgrund des Gelenks nachgeben kann. Ein derartiges Gelenk ist in dem bereits eingangs erwähnten Patent DE 10 2007 037 865 B3 beschrieben, so dass der Inhalt dieses Patents der vorliegenden Beschreibung in vollem Umfang zuzurechnen ist.

Schließlich umfasst die Erfindung auch ein Betriebsverfahren für einen Applikator, wobei sich das Betriebsverfahren dadurch auszeichnet, dass der Applikator durch einen Spalt zwischen zwei benachbarten, einander überlappenden Bauteilen hindurch von der Vorderseite auf die Rückseite der benachbarten Bauteile ragt, um auf der Rückseite der Bauteile Beschichtungsmittel zu applizieren.

Hierbei wird der Applikator vorzugsweise entlang dem Spalt bewegt, um eine langgestreckte Bahn der Dichtmasse auf die Bördelnaht zu applizieren.

Wichtig ist hierbei, dass das Einführen des Applikators durch den Spalt und die Applikation des Beschichtungsmittels möglich ist, während die Kraftfahrzeugtür geschlossen ist.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: einen Spaltbereich mit zwei überlappenden Kraftfahrzeug-Karosseriebauteilen und dem erfindungsgemäßen Applikator, der durch den Spalt hindurch ragt, um Dichtmasse auf eine Bördelnaht auf der Rückseite zu applizieren,
- Figur 2: eine Seitenansicht einer Kraftfahrzeugkarosserie mit den Spalten, bei denen die benachbarten Kraftfahrzeug-Karosseriebauteile überlappen, was den Einsatz des erfindungsgemäßen Applikators erforderlich macht,
- Figur 3: eine Seitenansicht eines Ausführungsbeispiels eines erfindungsgemäßen Applikators, sowie
- Figur 4: eine Seitenansicht eines weiteren Ausführungsbeispiels eines erfindungsgemäßen Applikators sowie eine Vermessungseinrichtung zur Vermessung der Geometrie des erfindungsgemäßen Applikators, sowie
- Figur 5: eine Vermessungseinrichtung zur Vermessung der Geometrie des Applikators.

Figur 1 zeigt den Bereich eines Spalts 1 zwischen einer Kraftfahrzeugtür 2 und einem Kotflügel 3, wobei die Kraftfahrzeugtür 2 in dem in der Zeichnung dargestellten geschlossenen Zustand mit dem Kotflügel 3 überlappt, um die Crash-Sicherheit zu verbessern.

Die Kraftfahrzeugtür 2 weist ein Innenblech 4 und eine Blechbeplankung 5, wobei die Blechbeplankung 5 um eine angewinkelte Kante des Innenblechs 4 herumgebördelt ist. Im Bereich der angewinkelten Kante ist das Innenblech 4 durch eine Klebeschicht 6 mit der Blechbeplankung 5 verbunden. Bei diesem Aufbau besteht die Gefahr, dass im Bereich der Bördelnaht Feuchtigkeit in den Spalt zwischen der angewinkelten Kante des Innenblechs 4 und der herumgebördelten Kante der Blechbeplankung 5 eintritt und Korrosion verursacht. Die Bördelnaht zwischen dem Innenblech 4 und der Blechbeplankung 5 ist deshalb mit einer Dichtmasse 7 versiegelt, um das Eindringen von Feuchtigkeit in die Bördelnaht zu verhindern, wobei sich die Dichtmasse 7 rechtwinklig zur Zeichenebene über die gesamte Länge der Bördelnaht erstreckt. Die Applikation der Dichtmasse 7 erfolgt hierbei durch einen erfindungsgemäßen Applikator 8, der durch den Spalt 1 zwischen der Kraftfahrzeugtür 2 und dem Kotflügel 3 hindurch ragt, wie noch detailliert erläutert wird.

Der erfindungsgemäße Applikator wird von einem mehrachsigen Roboter positioniert und weist zur Montage an dem Roboter einen Anschlussflansch 9 auf, wobei der Roboter zur Vereinfachung nicht dargestellt ist.

An dem Anschlussflansch 9 des Applikators 8 ist ein rohrförmiger Düsenträger 10 montiert. Zum einen dient der Düsenträger 10 zur mechanischen Führung einer Düse 11, die an dem distalen Ende des Düsenträgers 10 angeordnet ist. Zum anderen dient der Düsenträger 10 zur Durchleitung der Dichtmasse von dem Anschlussflansch 9 zu der Düse 11, wozu der Düsenträger 10 hohl ausgeführt ist.

Der Düsenträger 10 weist vier Schenkel 12, 13, 14, 15 auf, die jeweils rechtwinklig zueinander angeordnet sind, wobei die distalen Schenkel 12, 13, 14 des Düsenträgers 10 einen U-förmigen Abschnitt bilden, der die angewinkelte Kante des Innenblechs 5 mit der Bördelnaht umgreifen. Die dargestellte Geometrie des Applikators 8 ermöglicht es, dass die Düse 11 durch den Spalt 1 zwischen der Kraftfahrzeugtür 2 und dem Kotflügel 3 hindurch auf die Rückseite der Kraftfahrzeugtür 2 und des Kotflügels 3 ragt, um die Dichtmasse 7 auf die dort befindliche Bördelnaht zu applizieren. Hierbei ist es nicht erforderlich, dass die Kraftfahrzeugtür 2 zuvor geöffnet wird, so dass auf einen Handhabungsroboter zum Öffnen der Kraftfahrzeugtür 2 verzichtet werden kann.

Figur 2 zeigt eine Seitenansicht einer Kraftfahrzeugkarosserie 16 mit mehreren Bördelnähten 17, 18, 19, 20, 21, die mit dem in Figur 1 dargestellten Applikator 8 mit der Dichtmasse 7 abgedichtet werden können.

Figur 3 zeigt ein bevorzugtes Ausführungsbeispiel des erfindungsgemäßen Applikators 8, das sich von dem Ausführungsbeispiel gemäß Figur 1 geringfügig unterscheidet.

So weist der Schenkel 14 des Düsenträgers 10 gegenüber dem Schenkel 15 des Düsenträgers 10 einen Krümmungswinkel α≈80° auf.

Der Schenkel 13 weist dagegen gegenüber dem Schenkel 14 des Düsenträgers 10 einen Krümmungswinkel β≈80° auf.

Schließlich weist der Schenkel 12 des Düsenträgers 10 gegenüber dem Schenkel 13 einen Krümmungswinkel χ=90° auf, wie es auch bei dem Ausführungsbeispiel gemäß Figur 1 der Fall ist. Figur 4 zeigt ein abgewandeltes Ausführungsbeispiel, das weitgehend mit dem Ausführungsbeispiel gemäß Figur 1 übereinstimmt, wobei die Krümmungswinkel α=β=χ=90° betragen.

Schließlich zeigt Figur 5 eine Vermessungseinrichtung 17 zur Vermessung der Geometrie des Applikators 8. Hierzu weist die Vermessungseinrichtung 17 eine Lichtschranke 18 auf, welche die Außenkontur des Applikators 8 und insbesondere des Düsenträgers 10 abtastet. Die Vermessung der Geometrie des Applikators 8 ermöglicht vorteilhaft die Erkennung von Deformationen des Applikators 8, die beispielsweise von Kollisionen zwischen dem Applikator 8 und der Kraftfahrzeugtür 2 bzw. dem Kotflügel 3 herrühren können.

Hierbei ist zu erwähnen, dass die Vermessungseinrichtung 17 vorzugsweise in eine Reinigungsvorrichtung integriert werden kann, die dazu dient, den Applikator 8 durch Abblasen bzw. durch Spülen mit einem Spülmittel zu reinigen. Die Integration der Vermessungseinrichtung 17 in die Reinigungseinrichtung bietet den Vorteil, dass Bauraum und Taktzeit eingespart wird, da die Vermessung des Applikators 8 während der ohnehin erforderlichen Reinigung des Applikators 8 erfolgen kann.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

### Bezugszeichenliste:

- 1: Spalt
- 2: Kraftfahrzeugtür
- 3: Kotflügel
- 4: Innenblech
- 5: Blechbeplankung
- 6: Klebeschicht
- 7: Dichtmasse
- 8: Applikator
- 9: Anschlussflansch
- 10: Düsenträger
- 11: Düse
- 12-15: Schenkel
- 16: Kraftfahrzeugkarosserie
- 17: Vermessungseinrichtung
- 18: Lichtschranke

## Patentansprüche

1. Applikator (8) zur Applikation eines Beschichtungsmittels auf ein Bauteil (2), insbesondere zur Applikation einer Dichtmasse (7) auf eine Bördelnaht an einer Rückseite eines Kraftfahrzeug-Karosseriebauteils, insbesondere durch einen Spalt (1) zwischen zwei überlappenden Kraftfahrzeug-Karosseriebauteilen, mit
a) einer Düse (11) zur Abgabe des Beschichtungsmittels auf die Rückseite des Bauteils (2) und
b) einem langgestreckten, gekrümmten Düsenträger (10), um die Düse (11) von der Vorderseite des zu beschichtenden Bauteils (2) ausgehend auf der Rückseite des zu beschichtenden Bauteils (2) zu positionieren,
c) wobei der Düsenträger (10) mehrfach gekrümmt ist,
**dadurch gekennzeichnet, dass**
d) der Düsenträger (10) aus einem Material besteht, das elastisch ist und ein Formgedächtnis aufweist, nämlich aus einer Titan-Nickel-Legierung.

2. Applikator (8) nach Anspruch 1,
**dadurch gekennzeichnet,**
a) **dass** der Düsenträger (10) im Wesentlichen doppel-L-förmig oder im Wesentlichen s-förmig ist, und/oder
b) **dass** der Düsenträger (10) durch einen Spalt (1) zwischen zwei benachbarten, seitlich überlappenden Kraftfahrzeug-Karosseriebauteilen (2, 3) von der Vorderseite auf die Rückseite der Kraftfahrzeug-Karosseriebauteile (2, 3) hindurch ragt.

3. Applikator (8) nach einem der vorhergehenden Ansprüche, **dadurch gekennzeichnet,**
a) **dass** der Düsenträger (10) an seinem distalen Ende einen im Wesentlichen u-förmigen Abschnitt (12, 13, 14) mit einem distalen Schenkel (12), einem proximalen Schenkel (14) und einem Verbindungsschenkel (13) aufweist, der den proximalen Schenkel (14) mit dem distalen Schenkel (12) verbindet, und/oder
b) **dass** der u-förmige Abschnitt (12, 13, 14) des Düsenträgers (10) im Betrieb eine Seitenkante des zu beschichtenden Bauteils (2) durch einen Spalt (1) hindurch umgreift, so dass sich der distale Schenkel (12) mit der Düse (11) hinter dem zu beschichtenden Bauteil (2) und der proximale Schenkel (14) vor dem zu beschichtenden Bauteil (2) befindet, während der Verbindungsschenkel (13) durch den Spalt (1) hindurch ragt, und/oder
c) **dass** die Düse (11) an dem distalen Schenkel (12) des u-förmigen Abschnitts (12, 13, 14) angeordnet ist und das Beschichtungsmittel von hinten nach vorne auf die Rückseite des zu beschichtenden Bauteils (2) appliziert, und/oder
d) **dass** der proximale Schenkel (14) und der distale Schenkel (12) des u-förmigen Abschnitts (12, 13, 14) des Düsenträgers (10) eine Schenkellänge von mehr als 2cm, 4cm, 6cm, 8cm oder mehr als 10cm aufweisen.

4. Applikator (8) nach einem der vorhergehenden Ansprüche, **dadurch gekennzeichnet,**
a) **dass** der Düsenträger (10) mindestens zwei oder mindestens drei Krümmungen aufweist, und/oder
b) **dass** der Düsenträger (10) zwischen den Krümmungen im Wesentlich gerade Abschnitte aufweist, und/oder
c) **dass** die einzelnen Krümmungen des Düsenträgers (10) jeweils im Wesentlichen rechtwinklig sind, und/oder
d) **dass** die einzelnen Krümmungen des Düsenträgers (10) jeweils einen Krümmungswinkel von mindestens 70° oder mindestens 80° aufweisen, und/oder
e) **dass** die einzelnen Krümmungen des Düsenträgers (10) jeweils einen Krümmungswinkel von höchsten 110° oder höchstens 100° aufweisen, und/oder
f) **dass** die einzelnen Krümmungen des Düsenträgers (10) mindestens teilweise in entgegengesetzte Richtungen gekrümmt sind, und/oder
g) **dass** der Düsenträger (10) von der Düse (11) ausgehend zunächst zwei gleichgerichtete Krümmungen und dann eine entgegengesetzte Krümmung aufweist, und/oder
h) **dass** der Düsenträger (10) in einer Ebene verläuft.

5. Applikator (8) nach einem der vorhergehenden Ansprüche, **dadurch gekennzeichnet,**
a) **dass** der Düsenträger (10) einen distalen ersten Schenkel (12) aufweist, der die Düse (11) trägt,
b) **dass** der Düsenträger (10) einen zweiten Schenkel (13) aufweist, der an den ersten Schenkel (12) angrenzt und gegenüber dem ersten Schenkel (12) mit einem bestimmten Krümmungswinkel (χ) gekrümmt ist, wobei der Krümmungswinkel (χ) zwischen dem ersten Schenkel (12) und dem zweiten Schenkel (13) zwischen 70° und 110° liegt,
c) **dass** der Düsenträger (10) einen dritten Schenkel (14) aufweist, der an den zweiten Schenkel (13) angrenzt und gegenüber dem zweiten Schenkel (13) mit einem bestimmten Krümmungswinkel (β) gekrümmt ist, wobei der Krümmungswinkel (β) zwischen dem zweiten Schenkel (13) und dem dritten Schenkel (14) zwischen 70' und 110° liegt,
d) **dass** der Düsenträger (10) einen vierten Schenkel (15) aufweist, der an den dritten Schenkel (14) angrenzt und gegenüber dem dritten Schenkel (14) mit einem bestimmten Krümmungswinkel (α) gekrümmt ist, wobei der Krümmungswinkel (α) zwischen dem dritten Schenkel (14) und dem vierten Schenkel (15) zwischen 70° und 110° liegt.

6. Applikator (8) nach Anspruch 5,
**dadurch gekennzeichnet,**
a) **dass** der erste Schenkel (12) und der dritte Schenkel (14) im Wesentlichen parallel zueinander verlaufen, und/oder
b) **dass** der zweite Schenkel (13) und der vierte Schenkel (15) im Wesentlichen parallel zueinander verlaufen, und/oder
c) **dass** die Düse (11) das Beschichtungsmittel im Wesentlichen parallel zu dem vierten Schenkel (15) in Richtung des vierten Schenkels (15) abgibt.

7. Applikator (8) nach einem der vorhergehenden Ansprüche, **dadurch gekennzeichnet, dass** der Düsenträger (10) ein hohles Zuleitungsrohr ist, durch welches das Beschichtungsmittel zu der Düse (11) geleitet wird.

8. Applikator (8) nach einem der vorhergehenden Ansprüche, **dadurch gekennzeichnet, dass** der Düsenträger (10) aus TitanFlex^{®} besteht.

9. Applikator (8) nach einem der vorhergehenden Ansprüche, **gekennzeichnet durch** mindestens eine zusätzliche Düse (11), wobei die zusätzliche Düse (11)
a) eine Flatstream-Düse (11),
b) eine Rundstrahl-Düse (11),
c) eine Airless-Düse (11) oder
d) eine Düse (11) zur Bördelnahtabdichtung ist.

10. Beschichtungsanlage zur Bördelnahtabdichtung an Kraftfahrzeug-Karosseriebauteilen mit einem Applikator (8) nach einem der vorhergehenden Ansprüche.

11. Beschichtungsanlage nach Anspruch 10,
**dadurch gekennzeichnet,**
a) **dass** die Beschichtungsanlage eine Vermessungseinrichtung (17) aufweist, welche die Geometrie des Applikators (8) vermisst,
b) **dass** die Vermessungseinrichtung (17) eine Lichtschranke (18) aufweist, und/oder
c) **dass** zum Abblasen und/oder Spülen des Applikators (8) eine Reinigungsvorrichtung vorgesehen ist, und/oder
d) **dass** die Vermessungseinrichtung (17) baulich in die Reinigungsvorrichtung integriert ist.

12. Betriebsverfahren für einen Applikator (8) nach einem der vorhergehenden Ansprüche 1-9 zur Applikation eines Beschichtungsmittels, insbesondere einer Dichtmasse (7), wobei
a) der Applikator (8) einen mehrfach gekrümmten Düsenträger (10) aufweist und durch einen Spalt (1) zwischen zwei benachbarten Bauteilen (2, 3) hindurch von der Vorderseite auf die Rückseite der benachbarten Bauteile (2, 3) ragt, wobei sich die beiden benachbarten Bauteile (2, 3) in seitlicher Richtung überlappen, und
b) der Applikator (8) dann eines der beiden benachbarten Bauteile (2) an der Rückseite mit dem Beschichtungsmittel beschichtet,
**dadurch gekennzeichnet, dass**
c) der Düsenträger (10) aus einem Material besteht, das elastisch ist und ein Formgedächtnis aufweist.

13. Betriebsverfahren nach Anspruch 12,
**dadurch gekennzeichnet,**
a) **dass** der Applikator (8) entlang dem Spalt (1) bewegt wird, und/oder
b) **dass** der Applikator (8) mittels eines mehrachsigen Roboters bewegt wird, und/oder
c) **dass** die Geometrie des Applikators (8) vermessen wird, insbesondere mittels einer Lichtschranke (18), und/oder
d) **dass** eines der beiden Bauteile (2, 3) eine Kraftfahrzeugtür (2) ist, und/oder
e) **dass** der Applikator (8) durch den Spalt (1) hindurch ragt und die Dichtmasse (7) appliziert wird, während die Kraftfahrzeugtür (2) geschlossen ist.

14. Betriebsverfahren nach einem der Ansprüche 12 bis 13, **gekennzeichnet durch** folgenden Schritt:
Reinigen des Applikators (8) **durch** Abblasen mit Luft oder einem Reinigungsfluid und/oder **durch** Spülen mit einem Spülmittel, wobei die Geometrie des Applikators (8) während des Reinigens gemessen wird.

15. Verwendung des Applikators (8) nach einem der Ansprüche 1 bis 9 zur Applikation einer Dichtmasse (7) auf eine Bördelnaht eines Kraftfahrzeug-Karosseriebauteils (2), insbesondere einer Kraftfahrzeugtür.

## Claims

1. Applicator (8) for applying a coating agent to a component (2), particularly for applying a sealant (7) to a flanged seam on a rear side of a motor vehicle body component, particularly through a gap (1) between two overlapping motor vehicle body components, with
a) a nozzle (11) for discharging the coating agent onto the rear side of the component (2) and
b) an elongated curved nozzle carrier (10), in order to position the nozzle (11) on the rear side of the component (2) to be coated, starting from the front side of the component (2) to be coated,
c) wherein the nozzle carrier (10) is curved a plurality of times,
**characterised in that**
d) the nozzle carrier (10) consists of a material which is elastic and has a shape memory, namely of a nickel-titanium alloy.

2. Applicator (8) according to Claim 1,
**characterised in that**
a) the nozzle carrier (10) is essentially double-L-shaped or essentially S-shaped, and/or
b) the nozzle carrier (10) projects through a gap (1) between two adjacent, laterally overlapping motor vehicle body components (2, 3) from the front side to the rear side of the motor vehicle body components (2, 3).

3. Applicator (8) according to any one of the preceding claims, **characterised in that**
a) the nozzle carrier (10) has an essentially U-shaped section (12, 13, 14) at its distal end with a distal leg (12), a proximal leg (14) and a connecting leg (13), which connects the proximal leg (14) to the distal leg (12), and/or
b) in operation, the U-shaped section (12, 13, 14) of the nozzle carrier (10) then encompasses a side edge of the component (2) to be coated through a gap (1), so that the distal leg (12) with the nozzle (11) is located behind the component (2) to be coated and the proximal leg (14) is located in front of the component (2) to be coated, whilst the connecting leg (13) projects through the gap (1), and/or
c) the nozzle (11) is arranged at the distal leg (12) of the U-shaped section (12, 13, 14) and applies the coating agent from the rear forwards onto the rear side of the component (2) to be coated, and/or
d) the proximal leg (14) and the distal leg (12) of the U-shaped section (12, 13, 14) of the nozzle carrier (10) preferably have a leg length of more than 2 cm, 4 cm, 6 cm, 8 cm or more than 10 cm.

4. Applicator (8) according to any one of the preceding claims, **characterised in that**
a) the nozzle carrier (10) has at least two or at least three curvatures, and/or
b) the nozzle carrier (10) has essentially straight sections between the curvatures, and/or
c) the individual curvatures of the nozzle carrier (10) are in each case essentially right-angled, and/or
d) the individual curvatures of the nozzle carrier (10) in each case have an angle of curvature of at least 70° or at least 80°, and/or
e) the individual curvatures of the nozzle carrier (10) in each case have an angle of curvature of at most 110° or at most 100°, and/or
f) the individual curvatures of the nozzle carrier (10) are curved in opposite directions at least to some extent, and/or
g) starting from the nozzle (11), the nozzle carrier (10) initially has two curvatures in the same direction and then a curvature in the opposite direction, and/or
h) the nozzle carrier (10) runs in a plane.

5. Applicator (8) according to any one of the preceding claims, **characterised in that**
a) the nozzle carrier (10) has a distal first leg (12) which carries the nozzle (11),
b) the nozzle carrier (10) has a second leg (13) which adjoins the first leg (12) and is curved with respect to the first leg (12) with a certain angle of curvature (χ), wherein the angle of curvature (χ) between the first leg (12) and the second leg (13) lies between 70° and 110°,
c) the nozzle carrier (10) has a third leg (14) which adjoins the second leg (13) and is curved with respect to the second leg (13) with a certain angle of curvature (β), wherein the angle of curvature (β) between the second leg (13) and the third leg (14) lies between 70° and 110°,
d) the nozzle carrier (10) has a fourth leg (15) which adjoins the third leg (14) and is curved with respect to the third leg (14) with a certain angle of curvature (α), wherein the angle of curvature (α) between the third leg (14) and the fourth leg (15) lies between 70° and 110°.

6. Applicator (8) according to Claim 5,
**characterised in that**
a) the first leg (12) and the third leg (14) run essentially parallel to one another, and/or
b) the second leg (13) and the fourth leg (15) run essentially parallel to one another, and/or
c) the nozzle (11) discharges the coating agent essentially parallel to the fourth leg (15) in the direction of the fourth leg (15).

7. Applicator (8) according to any one of the preceding claims, **characterised in that** the nozzle carrier (10) is preferably a hollow inlet pipe through which the coating agent is conveyed to the nozzle (11).

8. Applicator (8) according to any one of the preceding claims, **characterised in that** the nozzle carrier (10) consists of TitanFlex®.

9. Applicator (8) according to any one of the preceding claims, **characterised by** at least one additional nozzle (11), wherein the additional nozzle (11) is
a) a flat stream nozzle (11),
b) a round jet nozzle (11),
c) and airless nozzle (11) or
d) a nozzle (11) for flanged seam sealing.

10. Coating installation for flanged seam sealing on motor vehicle body components with an applicator (8) according to any one of the preceding claims.

11. Coating installation according to Claim 10, **characterised in that**
**characterised in that**
a) the coating installation comprises a measuring device (17) which measures the geometry of the applicator (8),
b) the measuring device (17) has a light barrier (18), and/or
c) a cleaning device is provided for blowing off and/or rinsing the applicator (8), and/or
d) the measuring device (17) is structurally integrated into the cleaning device.

12. Operating method for an applicator (8) according to any one of the preceding claims for applying a coating agent, particularly a sealant (7), wherein
a) the applicator (8) comprises a nozzle carrier (10) which is curved a plurality of times and projects through a gap (1) between two adjacent components (2, 3) from the front leg to the rear side of the adjacent components (2, 3), wherein the two adjacent components (2, 3) overlap in the lateral direction, and
b) the applicator (8) then coats one of the two adjacent components (2) on the rear side with the coating agent,
**characterised in that**
c) the nozzle carrier (10) consists of a material which is elastic and has a shape memory.

13. Operating method according to Claim 12,
**characterised in that**
a) the applicator (8) is moved along the gap (1), and/or
b) the applicator (8) is moved by means of a multiple-axis robot, and/or
c) the geometry of the applicator (8) is measured, particularly by means of a light barrier (18), and/or
d) one of the two components (2, 3) is a motor vehicle
e) the applicator (8) projects through the gap (1) and the sealant is applied (7), whilst the motor vehicle door (2) is closed.

14. Operating method according to any one of Claims 12 to 13, **characterised by** the following step:
cleaning of the applicator (8) by blowing off with air or a cleaning fluid and/or by rinsing with a rinsing agent, wherein the geometry of the applicator (8) is measured during the cleaning.

15. Use of the applicator (8) according to any one of Claims 1 to 9 for applying a sealant (7) to a flanged seam of a motor vehicle body component (2), particularly a motor vehicle door.

## Revendications

1. Applicateur (8) pour l'application d'un produit de revêtement sur un composant (2), plus particulièrement pour l'application d'un enduit étanche (7) sur un joint serti à l'arrière d'un composant de carrosserie de véhicule automobile, plus particulièrement à travers un interstice (1) entre deux composants de carrosserie de véhicule automobile, avec
a) une buse (11) pour la distribution du produit de revêtement à l'arrière du composant (2) et
b) un support de buse (10) allongé et incurvé, pour positionner la buse (11) de l'avant du composant (2) à revêtir vers l'arrière du composant (2) à revêtir,
c) le support de buse (10) étant incurvé plusieurs fois,
**caractérisé en ce que**
d) le support de buse (10) est constitué d'un matériau qui est élastique et et présente une mémoire de forme, à savoir un alliage titane-nickel.

2. Applicateur (8) selon la revendication 1,
**caractérisé en ce que**
a) le support de buse (10) présente globalement une forme de double L ou globalement une forme de s et/ ou
b) le support de buse (10) dépasse dans un interstice (1) entre deux composants de carrosserie de véhicule automobile (2, 3) adjacents se superposant latéralement, de l'avant vers l'arrière des composants de carrosserie de véhicule automobile (2, 3).

3. Applicateur (8) selon l'une des revendications précédentes,
**caractérisé en ce que**
a) le support de buse (10) comprend, au niveau de son extrémité distale, une portion (12, 13, 14) globalement en forme de u, avec un montant distal (12), un montant proximal (14) et un montant de liaison (13), qui relie le montant proximal (14) avec le montant distal (12), et/ ou
b) la portion en forme de u (12, 13, 14) du support de base (10) entoure, lors du fonctionnement, une arête latérale du composant à revêtir (2) à travers un interstice (1), de façon à ce que le montant distal (12) se trouve, avec la buse (11) derrière le composant à revêtir (2) et le montant proximal (14) se trouve devant le composant à revêtir (2), tandis que le montant de liaison (13) dépasse à travers l'interstice (1), et/ ou
c) la buse (11) est disposée au niveau du montant distal (12) de la portion en forme de u (12, 13, 14) et le produit de revêtement est appliqué de l'arrière vers l'avant à l'arrière du composant à revêtir (2), et/ ou
d) le montant proximal (14) et le montant distal (12) de la portion en forme de u (12, 13, 14) du support de buse (10) présentent une longueur de montant supérieure à 2 cm, 4 cm, 6 cm, 8 cm ou supérieur à 10 cm.

4. Applicateur (8) selon l'une des revendications précédentes,
**caractérisé en ce que**
a) le support de buse (10) comprend au moins deux ou au moins trois courbures, et/ou
b) le support de buse (10) présente, entre deux courbures, des portions globalement droites, et/ou
c) les différentes courbures du support de buse (10) sont globalement perpendiculaires, et/ou
d) les différentes courbures du support de buse (10) présentent chacune un angle de courbure d'au moins 70° ou d'au moins 80°, et/ou
e) les différentes courbures du support de buse (10) présentent chacune un angle de courbure de 110° maximum ou de 100° maximum, et/ou
f) les différentes courbures du support de buse (10) sont courbées au moins partiellement dans des directions opposées, et/ou
g) le support de buse (10) présente, à partir de la buse (11), deux courbures dans le même sens puis une courbure opposée, et/ou
h) le support de buse (10) s'étend dans un plan.

5. Applicateur (8) selon l'une des revendications précédentes,
**caractérisé en ce que**
a) le support de buse (10) comprend un premier montant distal (12) qui supporte la buse (11)
b) le support de buse (10) comprend un deuxième montant (13) qui est adjacent au premier montant (12) et qui est courbé, par rapport au premier montant (12), avec un angle de courbure (x) déterminé, l'angle de courbure (x) entre le premier montant (12) et le deuxième montant (13) se trouvant entre 70° et 110°,
c) le support de buse (10) comprend un troisième montant (14) qui est adjacent au deuxième montant (13) et qui est courbé, par rapport au deuxième montant (13), avec un angle de courbure (β) déterminé, l'angle de courbure (β) entre le deuxième montant (13) et le troisième montant (14) se trouvant entre 70° et 110°,
d) le support de buse (10) comprend un quatrième montant (15) qui est adjacent au troisième montant (14) et qui est courbé, par rapport au troisième montant (14), avec un angle de courbure (α) déterminé, l'angle de courbure (α) entre le troisième montant (14) et le quatrième montant (15) se trouvant entre 70° et 110°.

6. Applicateur (8) selon la revendication 5,
**caractérisé en ce que**
a) le premier montant (12) et le troisième montant (14) s'étendent de manière globalement parallèle entre eux, et/ou
b) le deuxième montant (13) et le quatrième montant (15) s'étendent de manière globalement parallèle entre eux, et/ou
c) la buse (11) distribue le produit de revêtement de manière globalement parallèle au quatrième montant (15) en direction du quatrième montant (15).

7. Applicateur (8) selon l'une des revendications précédentes, **caractérisé en ce que** le support de buse (10) est un tube d'alimentation creux, à travers lequel le produit de revêtement est guidé vers la buse (11).

8. Applicateur (8) selon l'une des revendications précédentes, **caractérisé en ce que** le support de buse (10) est constitué de Titan-Flex®.

9. Applicateur (8) selon l'une des revendications précédentes, **caractérisé par** au moins une buse supplémentaire (11), la buse supplémentaire (11) étant
a) une buse à jet plat (11),
b) une buse à jet rond (11),
c) une buse airless (11) ou
d) une buse (11) pour l'étanchéification d'un joint serti.

10. Installation de revêtement pour l'étanchéification d'un joint serti sur des composants de carrosserie de véhicule automobile avec un applicateur (8) selon l'une des revendications précédentes.

11. Installation de revêtement selon la revendication 10, **caractérisée en ce que**
a) l'installation de revêtement comprend un dispositif de mesure (17) qui mesure la géométrie de l'applicateur (8),
b) le dispositif de mesure (17) comprend une barrière photo-électrique (18), et/ou
c) pour le soufflage et/ou le rinçage de l'applicateur (8), un dispositif de nettoyage est prévu, et/ou
d) le dispositif de mesure (17) est intégré dans le dispositif de nettoyage.

12. Procédé d'exploitation pour un applicateur (8) selon l'une des revendications précédentes, pour l'application d'un produit de revêtement, plus particulièrement d'un enduit d'étanchéité (7),
a) l'applicateur (8) comprenant un support de buse (10) à plusieurs courbures et dépassant à travers un interstice (1) entre deux composants (2, 3) adjacents, de l'avant vers l'arrière des composants (2, 3) adjacents, les deux composants (2, 3) adjacents se superposant dans la direction latérale et
b) l'applicateur (8) revêtant ensuite un des deux composants (2) à l'arrière avec le produit de revêtement,
**caractérisé en ce que**
c) le support de buse (10) est constitué d'un matériau qui est élastique et qui présente une mémoire de forme.

13. Procédé d'exploitation selon la revendication 12,
**caractérisé en ce que**
a) l'applicateur (8) est déplacé le long de l'interstice (1), et/ou
b) l'applicateur (8) est déplacé au moyen d'un robot multi-axes, et/ ou
c) la géométrie de l'applicateur (8), est mesurée, plus particulièrement au moyen d'une barrière photo-électrique (18), et/ou
d) un des deux composants (2, 3) est une portière de véhicule automobile (2), et/ou
e) l'applicateur (8) dépasse à travers l'interstice (1) et l'enduit d'étanchéité (7) est appliqué tandis que la portière du véhicule automobile (2) est fermée.

14. Procédé d'exploitation selon l'une des revendications 12 à 13, **caractérisé par** l'étape suivante :
nettoyage de l'applicateur (8) par soufflage avec de l'air ou un fluide de nettoyage et/ou par rinçage avec un produit de rinçage, la géométrie de l'applicateur (8) étant mesurée pendant le nettoyage.

15. Utilisation de l'applicateur (8) selon l'une des revendications 1 à 9 pour l'application d'un enduit d'étanchéité (7) sur un joint serti d'un composant de carrosserie de véhicule automobile (2), plus particulièrement une portière de véhicule automobile.
